# EUROPÄISCHE PATENTSCHRIFT

(11) **EP 0 743 494 B1**
(45) Veröffentlichungstag und Bekanntmachung des Hinweises auf die Patenterteilung: **08.01.2003**
(21) Anmeldenummer: 96106496.1
(22) Anmeldetag: 25.04.1996
(51) Int. Cl.: F24F 11/00, F24F 3/052, F24F 3/044

(54) **Verfahren zur Steuerung des Innenklimas unter Einschluss der Funktionen Heizung, Lüftung, Kühlung, Luftbefeuchtung, Lufttrocknung, Ionisierung und Luftzufuhr**
Process for air conditioning including the functions of heating, ventilation, cooling, air humidity, air dryness, ionisation and air circulation
Procédé pour la régulation de la climatisation comportant les fonctions de chauffage, de refroidissement, d'humidité d'air, de séchage d'air, de ionisation et de circulation d'air

(30) Priorität: 29.04.1995 DE 19515864
(43) Veröffentlichungstag der Anmeldung: 20.11.1996
(73) Patentinhaber: Finel Trading Company Establishment, 9490 Vaduz (LI)
(72) Erfinder: Hergenroeder, Karl Heinz, 63263 Neu-Isenburg (DE)

(56) Entgegenhaltungen:
- DE-A- 2 048 628
- DE-C- 973 747
- US-A- 5 344 364

## Beschreibung

Die Erfindung betrifft ein Verfahren zur exakten Vorbestimmung von Temperaturen und Temperaturzonen.
Die Steuerung des Innenklimas in kleinen und mittelgrossen Räumen bereitet noch immer grosse Schwierigkeiten, denn es werden meistens drei separate Einrichtungen benötigt. Ursache hierfür ist die absolute Nähe der Menschen in solchen Räumen zu den Raumumschliessungen, welche nach heutiger Bauweise wegen ihrer Masse als Strahlungskörper einzustufen sind. Die in den häufigsten Fällen zu geringe Entfernung zwischen den Raumumschliessungen und den einen Raum benutzenden Menschen führt zur Wärmestrahlung aus der Baumasse, welche sich bei hohen Aussentemperaturen negativ bemerkbar macht. Wird wegen der niedrigen Aussentemperaturen Wärmezufuhr notwendig, bedient man sich der üblichen Heizverfahren. In gut bis sehr gut wärmegedämmten Gebäuden kann auf die übliche Warmwasserheizung mit ihrem niedrigen Wirkungsgrad verzichtet werden, indem man sich des Luft-Wärmereglers bedient, der in seiner Struktur die Funktionen Heizen, Lüften, Kühlen, Befeuchten, Trocknen und Jonisieren der Raumluft als übergeordneten Erfindungsgedanken übernimmt.
Luft-Wärmeregler, wie z.B. DE-A-973747, werden in luftdichte Gehäuse eingebaut, welche offenen Kaminen ähneln. Sie begründen ihre Universalität, indem ein beliebiges Zentralgerät, vorzugsweise aber eine Wärmepumpe gesteuert in zwei oder mehrere Temperaturstufen aufbereitete Frischluft durch ein geeignetes Luftkanalsystem mit gleichbleibendem Druck liefert, um in Vorratsräumen, Arbeitsräumen, Werkstätten, Schulen, Altenheimen, Kindergärten, Krankenhäusern, Wohn-Schlaf- und Aufenthaltsräumen, Hotelzimmern, Läden, Arztpraxen, Büros, Cafes, Restaurants, Läden und ähnlichen Räumen die Voraussetzungen für optimales Innenklima zu erbringen.

Ganz deutlicher Nachteil bestehender Einrichtungen zur Verstetigung guten Innenklimas ist deren fehlende Kombination in einem einzigen Gerät, bzw. einer kombinierten Einrichtung. Wenngleich gute bis sehr gute Wärmedämmung verlangt wird, ist ein Luft-Wärmeregler überaus vorteilhaft, weil er Lüftungsverluste verhindert und durch die gezielte Zusammenfassung mehrerer Funktionen zur Universaleinrichtung wird.
Der vorliegenden Erfindung liegt die Aufgabe zugrunde, die obigen Nachteile zu vermeiden. Dies wird erfindungsgemäss durch die Merkmale des Anspruchs 1 gelöst.
Seine Vorteile beruhen auf der einfachen manuellen Bedienung, welche jeweils für die Dauer des Aufenthalts betätigt wird, oder eine Teil- bzw. Vollautomatisierung mit entsprechenden Vorgaben der Steuerungselemente drehbarer in der Figur dargestellten Mischregler 5, der je nach Nutzungsart des einzelnen Raums, im Regelfall in der Mitte des Luft-Wärmereglers plaziert wird.

Bei hohem Wärme- bzw. Luftbedarf werden im unteren Teil eine oder mehrere Reglerlamellen 6d eingebaut und bei höherem Bedarf an kühlerer Luft werden oberhalb des drehbaren Mischreglers 7d eingebaut, der vorzugsweise der Erneuerung der Atemluft dienen soll. Dem Mischregler 5 fällt die Aufgabe zu, zwischen den beiden Temperaturstufen noch eine Zwischenlufttemperatur anzubieten, und diese durch Drehung mit einem grösseren Anteil wärmerer Zuluft oder in entgegengesetzter Richtung mit einem grösseren Anteil kühlerer Zuluft anzureichem. Durch Drehung um 90° in der einen oder anderen Richtung lässt sich der Mischregler, wie in den Stellungen 4h teilweise und 4m ganz schliessen.
Der Luft-Wärmeregler wird nach einem weiteren Erfindungsbeispiel durch stufenloses öffnen und Schliessen der Reglerlamellen 6d und 7d, sowie durch die Drehung des Excenters 4d, ebenfalls zum öffnen und Schliessen des Luftmengenschiebers 4a zum idealen Regulator des Innenklimas.
Neben der möglichen Schichtung der einzelnen Lufttemperaturen aus dem kombinierbaren Luftricht-Wärmespeicher-und Wärmestrahlungselement 8, das gleichzeitig als Diffusor dient, können durch unterschiedlichen öffnung der Reglerlamellen sich unterscheidende Luftaustrittsgeschwindigkeiten erzeugt werden, welche zumindest im Nahbereich des Luft-Wärmereglers wirksam werden.
Nach einem weiteren Beispiel ist die Luftmengensteuerung nach baurechtlichen Bestimmungen, indem die Luftzufuhr auf die Richtlinien abgestimmt wird. Innehalb der geforderten Volumina kann nach aktuellem Bedarf, und Temperaturwunsch jede denkbare Luftversorgung vorgenommen werden. Vorzugsweise bedient man sich der Handschaltung, welche preiswert ist und sich einfach bedienen lässt. Es können aber auch Automatikschaltungen mir Intervall- und Zeitschaltuhren und Thermostaten das Verfahren erweitem.
Nach einem weiteren Erfindungsbeispiel werrden alle von der Zuluftströmung berührten Teile zur Vermeidung von Luftgräuschen aerodynamisch gestaltet und in die übergänge vom Luftkanalsystem zum Luft-Wärmeregler schallhemmende Luftbälge eingesetzt.
Für Räume mit geringeren Ansprüchen kann auch ein vereinfachtes Gerät gewählt werden, dessen Reglerlamellen aus verschiebbaren Lochblechen besteht, deren Lochung durch einfache Verschiebung oder Versetzen unterschiedliche Ausströmöffnungen freigibt, oder ineinander drehbare Rohre mit unterschiedlich grossen Ausströmöffnungen, welche durch Drehung, bzw. Heben und Senken geöffnet oder geschlossen werden.

Die einzelnen Regler sind vorzugsweise auf optimierte Funktion ausgelegt, indem die räumlichen Möglichkeiten soweit genutzt werden können, dass grossflächige Ausströmöffnungen nach mehreren Seiten eine gute Belüftung sichern und eine weitgehende Laminarströmung herbei führen, welche durch den Einbau von luftdurchlässigen Luftrichtelementen (8) welche gleichzeitig Wärmespeicher und Wärmestrahlungskörper aber im erfindungsgemässen Sinn Luftdiffusoren sind.

Von ihnen kann durch speicherfähige Zuschläge eine intensive Wärmestrahlung ausgehen, wenn Strahlungswärme erwünscht ist. Ein weiterer Erfindungsgedanke ist das Herbeiführen einer weitgehend laminaren Luftströmung, indem die Zuluft nach Möglichkeit von innen nach nach aussen ausströmt.
In normal belasteten Räumen werden die Ansaugöffnungen möglichst in der Nähe von Fenstem oder nach aussen führenden Glastüren angeordnet, um die anfängliche Laminarströmung aufrecht zu erhalten, an Glasflächen abgekühlte fallende Luft ebenso wie stark durch Sonneneinstrahlung erwärmte aufsteigende Luft aufnehmen zu können. Werden in Räumen mit hoher Wärmebelastung an einzelnen Stellen zu hohe Lufttemperaturen erreicht, kann es vorteilhaft sein, in deren Nähe zusätzliche Ansaugöffnungen in Decken oder Wänden zu plazieren. Entstehender Wärmeüberschuss kann ausgeblasen oder einer Wärmerückgewinnung zugeführt werden.

Zur Bewältigung überdurchschnittlichen Heiz- oder Kühlbedarfs können unter Einhaltung geltender Vorschriften zusätzliche Wärmequellen wie Wärmeaustauscher, Infrarotlampen bzw. -strahler oder ähnliche Heizeinrichtungen eingebaut werden. Gleiches gilt für höheren Kühlbedarf z.B. in Vorratsräumen. Um das Beispiel optimaler Zuluftqualität zu erweitern können Hochleistungsfilter, Luftbefeuchter, Lufttrockner, Jonisiergeräte und ähnliche Einrichtungen eingebaut werden. Unter diesen Vorbedingungen werden einzelne Zusatzgeräte überflüssig.

Nach einem weiteren Erfindungsbeispiel empfielt sich die Verwendung von Ventilatoren mit pneumatisch gesteuerten Drehzahlreglern, welche eine weitgehende Verstetigung des Luftangebots im Luftkanalsystem sicherstellen, damit Störungen und Minderleistungen verhindert werden.

Luft-Wärmeregler bewähren sich deshalb besonders gut, weil sich die regelbare Luftzufuhr je nach Zahl der anwesenden Personen, nach Tätigkeit im Stehen oder Sitzen einstellen lässt und beim Verlassen eines Raums die Luftzufuhr abgestellt werden kann, nach Grösse und Anzahl der Reglerlamellen und des Mischvolumenreglers jeder Raum individuell versorgt werden kann. Das Verständnis dieser Auslegung reicht von einem Minimalregler für Vorratsräume, Flure und Dielen, niedriger Ausströmhöhen für am Boden spielenden Kleinkindem bis zu hohen Geräten für Räume mit regem Publikumsverkehr oder Bädem in Form von Warmluftduschen. Verwendung finden sie in Warmluft-Behandlungs- und Erholungsräumen, Wintergärten und auf Terrassen als Strahlungskörper.

Die Bau- und Funktionsweise wird durch die Einzelbetätigung der möglichen Lamellenstellungen optimiert. Damit wird zu jeder Betriebssituation nur der notwendige Luftwechsel erforderlich. Unter diesen Betriebsbedingungen kann die Zuluft sorgfältiger gefiltert und aufbereitet werden als mit herkömmlichen Anlagen.

Bei Entsprechung zum Luftheiz- bzw. -kühlbetrieb ist zu jeder Zeit ein sehr sparsamer Betrieb sichergestellt und ein wesentlich angenehmeres Innenklima anzutreffen.

### Begriffserklärung zur Zeichnung

- 1: Zuluftkanal (nicht gezeichnet)
- 2a: Warmluftteil
- 2b: Kaltluftteil
- 3: feststehende Trennzunge
- 4: Mischvolumenregler
- 4a: Luftmengenschieber
- 4b: Luftschieberführung
- 4c: Aussparung für Excenter
- 4d: Excenter
- 4e: Excenterwelle
- 4f: Flachfeder
- 4g: Excenterweg
- 4h: Luftmengenschieber halb offen
- 4k: Excenter in Offenstellung
- 4m: Luftmengenschieber in Geschlossenstellung
- 5: drehbarer Mischregler
- 5a: Drehachse
- 5b: Strecklamelle
- 5c: Gleitwange
- 5d: Gleitfläche
- 5e: Mischreglerweg
- 6: Vertikalrahmen des Lamellenreglers
- 6b: Horizontalrahmen des Lamellenreglers im Warmluftteil
- 6c: Horizontalrahmen unten
- 6d: Lamelle, 6d1 Lamelle geöffnet
- 6e: Lamellenanschlag
- 6f: Luftleitlamelle
- 7d: Lamelle
- 8: Diffusor
- 9a: Zuluftrichtung kalt
- 9b: Zuluftrichtung warm

## Patentansprüche

1. Verfahren zur exakten Vorbestimmung von Temperaturen und Temperaturzonen, variablen Enstellung von Luftmengenauslässen zur Vollklimatisierung von vorwiegend mittelgrossen bis kleinen Räumen, wobei einem oder mehreren Luft-Wärmereglern für die Luftzufuhr nach erfolgter Vorgabe der Höchst- und Mindesttemperaturhöhe aufbereitete Luft zweier oder mehrerer Temperaturen getrennt zugeführt werden, mit deren höchster und niedrigster Stufe dem Bedarf an Wärme, bzw. Kühlung zum jeweiligen Zeitpunkt den Erwartungen der Raumbenutzer entsprochen wird und die durch getrennte und regelbare Mengen im jeweiligen Raum eine gleichbleibende oder sich unterscheidende Temperaturschichtung (-en) erzeugen lassen, wobei zwei oder mehrere einzeln zu betätigende dicht schliessende Reglerlamellen des Luft- Wärmereglers die Luftmengen und Lufttemperaturen durch manuelle, mechanische, pneumatische, oder elektromagnetische zu betätigende Öffnung, Teilöffnung oder Schliessung exakt vorbestimmen, welche in den Raum abgegeben werden und die durch eingebaute Leitbleche den Luftstrom vorregulieren, oder ausgleichen, sodass in einem unteren Teil des Luft-Wärmereglers grossflächig die wärmste Lufttemperatur verfügbar gemacht wird, in einem höheren Teil mittels einem drehbaren Mischreglers eine kühlere Lufttemperatur verfügbar gemacht wird und im oberen Teil des Luft-Wärmereglers nur kühlere Atemluft zugeführt wird, wobei durch die Zahl und die Stellung der geöffneten Reglerlamellen gleichzeitig unterschiedliche Luftgeschwindigkeiten der einzelnen Temperaturstufen ermöglicht werden.

2. Verfahren nach Anspruch 1, **dadurch gekennzeichnet dass** der oder die Luft-Wärmeregler mit zwei oder mehreren Reglerlamellen und drehbaren Mischregler (-n) ausgestattet werden, dessen/deren Regelauftrag exakt vorausbestimmbar auf die Nutzungsweise des jeweiligen Raums gestaltet und montiert werden kann, sodass im Ganzjahresablauf mit vorausbestimmbaren Lufttemperaturen bzw. Lufttemperaturschichtungen und Luftmengen für unterschiedlichste Nutzungen, wie z. B. für Vorratsräume, Arbeitsräume, Werkstätten, Schulen, Altenheime, Kindergärten, Krankenhäuser, Sanatorien, Wohn-, Schlaf- und Auenthaltsräume, Hotelzimmer, Läden, Arztpraxen, Büros, Cafes, Restaurants, und ähnliche Räume, vorzugsweise handgeregelt, vollständig abschaltbar, auf Dauer- oder Minimalbetrieb eingestellt, in zeitlich vorbestimmbaren Intervallen schaltbar oder nur nach Belieben oder Bedarf mechanisch, pneumatisch oder elektromagnetisch betrieben werden kann, bzw. können.

3. Verfahren nach den Ansprüchen 1 und 2, **dadurch gekennzeichnet, dass** der oder die drehbaren Mischregler zusätzlich mit einem oder mehreren über oder nebeneinander angeordneten Luftmengenschieber (-n) ausgestattet werden, welche in einer Führung und einer Excentersteuerung oder ähnlichem Antrieb geöffnet oder geschlossen werden kann.

4. Verfahren nach den Ansprüchen 1 bis 3, **dadurch gekennzeichnet, dass** der oder die Luftwärmeregler an die Kaminbauweise angelehnt sind, jedoch nach persönlicher Note einer einheitlichen Innenarchitektur aus Edelhölzem, bzw. fumierten Holzbaustoffen bestehen, mit Tapeten, textilen Bespannungen versehen sein können oder verkleidet mit mineralischen Platten oder Formteilen bestehen, in eine Wand integriert, bzw. an eine Wand montiert mit grossflächigen Ausströmöffnungen nach einer, zwei oder drei Seiten versehen werden können, als Raumteiler mit gleichen Funktionen ausgebildet sind, in die als Auslassöffnungen luftdurchlässige Tafeln aus vorzugsweise verklebten oder aus Schüttungen sehr leichter bis schwerer mineralischer oder sonstiger Rundkömer, mit oder ohne dekorativen Belag eingebaut werden können, die als Luftrichtelemente, Wärmespeicher- oder Strahlungselemente zusammengesetzt sind, unterschiedliche Luftdurchlässigkeit aufweisen, um den Luftdurchgang mehr oder minder zu erschweren und über die Gesamtheit der Auslassöffnungen unterschiedliche Luftaustrittsgeschwindigkeiten hervorrufen können und in möglichst grossem querschnitt von einer Raumseite zur anderen die jeweils austretende Zuluft nahezu laminar einspeisen und die vorhandene Raumluft emeuem, dabei nach bestem Vermögen in die Nähe von Fenstem in einzubauende Ansaugöffnungen gelangen und dabei erwärmte oder abgekühlte aus dem Nahbereich von Fenstern und nach aussen führenden Glastüren, bzw. an Glasflächen abgekühlte fallende Luft aufnehmen, um in die Atmosphäre ausgestossen oder einer Wärmerückgewinnung durch Luftkanäle zugeführt zu werden.

5. Verfahren nach den Ansprüchen 1 bis 4, **dadurch gekennzeichnet dass** in mit Luft- Wärmereglern und Ansaugöffnungen ausgestatteten Räumen stark erwärmte Luft durch Drosselung der Luftgeschwindigkeit im oberen Luftaustrittsbereich nach oben steigen kann, sich in Ansaugöffnungen in Decken oder nahe plazierten Ansaugöffnungen in Wänden und Einbaueinrichtungen gezielt abgeleitet werden und damit unliebsamer Wärmeüberschuss abgewendet werden kann.

6. Verfahren nach den Ansprüchen 1 bis 5, **dadurch gekennzeichnet, dass** wärmere oder kühlere Zuluft durch gelochte Tafeln mit unterschiedlich grossen Öffnungen verschieb- und versetzbar angeordnet sein können, welche als Zuluftbegrenzer programmierbar ausgebildet sind und durch entsprechende Bewegung mehr oder weniger Zuluft durchströmen lassen, bzw. ineinander drehbare Rohre mit unterschiedlich grossen öffnungen durch Drehbewegung die Zuluftmengen regeln.

7. Verfahren nach den Ansprüchen 1 bis 6, **dadurch gekennzeichnet, dass** durch Bereitstellung sehr hohen Heiz- bzw. Kühlbedarfs Heiz- oder Kühlschlangen, Einrichtungen zur Luftbefeuchtung, Lufttrocknung oder Luftjonisierer einbaubar sind.

8. Verfahren nach den Ansprüchen 1 bis 7, **dadurch gekennzeichnet dass** zur Bereitstellung der jeweilig abrufbaren Luftmengen Ventilatoren mit programmierbarer Luftförderung durch Variation der Drehzahl mittels pneumatischer Steuerung durch Übertragung der Differenzen des erforderlichen Luftdrucks im Luftkanalsystem z. B. Vakuumbehälter oder andere geeignete Regelmechanismen, welche die Veränderung des Volumens mechanisch oder beispielsweise elektronisch auf den oder die Drehzahlregler des Ventilators oder der Ventilatoren überträgt, um ein konstantes Luftangebot zu sichern.

9. Verfahren nach den Ansprüchen 1 bis 8, **dadurch gekennzeichnet, dass** zum störungsfreien Betrieb der Luft-Wärmeregler optimal aufbereitete Frischluft verwendet wird.

## Claims

1. Process for accurate determining of temperatures and temperature zones in advance, variable control of air volume outlets for full air-conditioning of preferably medium-sized to small rooms, conditioned air of one or two temperatures being supplied separately to one or more air thermostats for air supply after having specified the maximum and minimum degrees of temperature, their highest and lowest grade meeting the requirements of the room users regarding the need for heating or cooling at any given moment, being capable of producing in the room at issue - due to separate and controllable quantities - a stratification of temperatures which is either uniform or different; two or more individually controlled, closely sealing controller flaps on the air thermostat exactly predetermining - by their opening, partial opening, or closing by manual, mechanic, pneumatic, or electromagnetic operation - the air quantities and air temperatures which are to be conveyed into the room, pre-controlling or compensating the air flow by means of built-in guide plates, thus disposing the highest air temperature layer on a large surface in the bottom part of the air thermostat, providing lower air temperature in a higher situated part of the air thermostat with the help of a rotary mixer-controller, and supplying cooler air for inhalation to the upper part of the air thermostat, providing simultaneously, due to the number and the controlled position of the opened controller flaps, different air velocities of the individual temperature degrees concerned.

2. Process according to Claim 1 which is **characterized by** equipping the air thermostat with two or more controller flaps and rotary mixer-controller(s), whose controlling task can be designed and installed in an predefined way which is exactly adapted to the use made of each room concerned, thus being operated, in the course of a whole year, with pre-determinable air temperatures or air temperature layers and air quantities, for a large variety of uses, e.g., for storage rooms, working rooms, workshops, schools, old people's homes, nursery schools and kindergartens, hospitals, sanatoriums, living rooms, sleeping rooms and recreation rooms, hotel rooms, shops, doctor's practices, offices, cafes, restaurants or similar rooms, preferably by manual operation, being capable of being switched off completely, being adjustable for continuous or minimum operation, being capable of either being connected in intervals whose time can be predetermined, or being freely selectable only, or capable of being operated upon demand by way of mechanical, pneumatic or electromagnetic operation.

3. Process according to Claims 1 and 2 which is **characterized by** equipping the rotary mixer-controller(s) with one or more air quantity slide gate(s) arranged either one above the other or side by side to be opened or closed via a guidance device and operated by eccentric control or similar.

4. Process according to Claims 1 to 3 which is **characterized by** the air thermostat(s) being designed according to chimney style, but being made, depending on the personal notions of interior design, of noble woods or veneer wood materials, optionally provided either with wall paper or fabric covering, or being coated with mineral slabs or structural parts, being integrated into a wall or mounted to a wall, being optionally equipped with large-surface ejection openings towards one side or two or three sides, being designed as room partitions with the same functions that are equipped with outlet openings optionally consisting of air permeable slabs made of preferably glued or bottomed with very light-weight up to heavy mineral round grain, being optionally equipped or not with a decorative cover, composed as air directional, heat accumulating or radiation elements, having different air permeabilities in order to more or less aggravate air passage and generate different air outlet velocities across the totality of the outlet openings and feeding the additional air supplied in each case in a nearly laminar way over a maximum cross section from one side of the room to the other, thus replacing the existing air in the room arriving by this process - according to its best ability - close to suction openings to be built into windows, taking up either heated or cooled air from the close area of windows or from glass doors opening to the outside, or cooled air falling alongside glass surfaces, in order to eject it into the atmosphere or feed it via air channels to a heat recovery unit.

5. Process according to Claims 1 to 4 which is **characterized by** highly heated air being enabled to rise in rooms equipped with air thermostats and suction openings by choking the air velocity in the upper area of air ejection, allowing the air to be purposefully exhausted into suction openings in ceilings or suction openings placed closely in walls and flush fitting equipment, thus eliminating undesired excess heat.

6. Process according to Claims 1 to 5 which is **characterized by** providing heated or cooled additional air by perforated slabs of openings of different sizes which are arranged in a movable and relocatable manner, being designed as programmable additional air limiters, either allowing more or less additional air to pass through them by moving them, or controlling the additional air quantities by the rotary movement of pipes of different diameters which can be turned inside each other.

7. Process according to Claims 1 to 6 which is **characterized by** the option that heater or cooler spirals, equipment for air humidification, air drying or air ionizing can be installed when the heating or cooling requirements are very high.

8. Process according to Claims 1 to 7 which is **characterized by** fans with programmable air feed by the variation of speed by means of pneumatic control system providing the air quantities requested in each case by transmitting the differences of the required air pressure in the air channel system, such as vacuum containers or other suitable control mechanisms transmitting the change of volume mechanically or e.g. electronically to the speed controller(s) of the fan or fans in order to ensure constant air supply.

9. Process according to Claims 1 to 8 which is **characterized by** fresh air conditioned in an optimized way being used for trouble-free operation of the air thermostats.

## Revendications

1. Procédure pour la prédétermination de températures et de zones de température, pour le réglage variable de décharges pour quantités d'air destinées à la climatisation entière de locaux de dimensions préférablement moyennes à petites, l'air climatisé étant alimenté séparément à l'un des thermostats à air ou plusieurs dans le but d'alimenter de l'air après avoir défini le degré de température maximum et minimum, leur réglage le plus haut et le plus bas satisfaisant les exigences des utilisateurs du local par rapport à leur besoin de chauffage ou refroidissement à un moment donné, étant capable de générer dans le local concerné, en raison des quantités séparées qui peuvent être contrôlées, un empilage des températures soit uniforme soit différent; deux ou plusieurs lamelles régulatrices du thermostat à fermeture étanche et à commande prédéterminant précisément les quantités d'air et les températures d'air qui doivent être délivrées au local - par leur ouverture, ouverture partielle ou fermeture -, préréglant ou compensant le courant d'air par l'intermédiaire de tôles-guide incorporés, ainsi arrangeant la couche avec la température la plus haute sur une large surface situant dans la partie inférieure du thermostat d'air, arrangeant la température d'air plus basse dans une partie située au plus haut du thermostat d'air en utilisant un régulateur-mélangeur rotatif, et alimentant de l'air à respirer plus froid vers la partie supérieure du thermostat d'air, permettant en même temps, en raison du nombre et de la position réglée des lamelles régulatrices ouvertes, des vélocités différentes de l'air pour les températures individuelles concernées.

2. Procédure selon la revendication 1, **caractérisée en ce que** le thermostat d'air est muni de deux ou plusieurs lamelles régulatrices et de régulateur(s)-mélangeur rotatif(s) dont la tâche de contrôle peut être conçue et incorporée de manière prédéfinie et par adaptation précise à l'utilisation du local concerné chaque fois, ainsi permettant son/leur exploitation au cours d'une année avec des températures d'air ou des couches de température d'air et des quantités d'air prédéterminables pour une multitude d'utilisations, par exemple pour des locaux d'approvisionnement, des locaux de travail, des ateliers, des écoles, des maisons de retraite, des maternelles, des hôpitaux, des sanatoriums, des salles de séjour, des chambres et chambres d'hôtel, des magasins, des cabinets médicaux, des bureaux, des cafés, des restaurants et d'autres locaux semblables, de préférence par commande manuelle, étant capables d'être complètement débranchés, réglables pour le service continu ou minimum, capables d'être soit raccordés en intervalle dont la durée peut être préréglée, soit uniquement librement sélectables ou à exploiter selon les besoins par commande mécanique, pneumatique ou électromagnétique.

3. Procédure selon la revendication 1 et 2 **caractérisée en ce que** le/les régulateur(s)-mélangeur rotatif(s) étant muni(s) d'une coulisse de quantité d'air ou plusieurs, installée soit l'une sur l'autre soit côte à côte, pouvant être ouverte ou fermée en se déplaçant dans un guide et par l'intermédiaire d'une commande excentrique ou une autre commande semblable.

4. Procédure selon la revendication 1 à 3, **caractérisée en ce que** le/les thermostat/s d'air est/sont conçu(s) en appui contre le système de construction cheminée, étant cependant, en fonction de la touche personnelle de la décoration, fabriqué(s) en bois précieux ou des matériaux de construction de contreplacage, pourvu(s), en option, avec du papier peint ou du revêtement en tissu, ou revêtu(s) des panneaux minéraux ou des préformés, à être incorporé(s) dans une paroi ou installé sur une paroi, pourvu(s) d'ouvertures d'éjection de large surface vers l'un côté ou vers deux ou trois côtés, étant conçu(s) comme cloisons avec les mêmes fonctions, étant pourvu(s) d'ouvertures d'éjection qui peuvent être fabriquées de panneaux perméables installés par adhésion ou comprendre des remblais de grains sphériques minéraux ou d'autres matières d'un poids de très léger à lourd, étant en option équipé(s) d'une couverture décorative ou non, assemblé(s) comme éléments de direction d'air, accumulateurs thermiques ou éléments radiateurs, disposant de perméabilités différentes afin d'aggraver le passage d'air plus ou moins et afin de générer des vélocités différentes du décharge d'air sur la totalité des ouvertures de décharge, alimentant chaque fois l'air frais d'une façon presque laminaire au-dessus d'une section transversale maximum de l'un côté du local à l'autre, ainsi remplaçant l'air existant dans le local en arrivant, selon le meilleur de sa faculté, près des ouvertures d'aspiration à installer dans les fenêtre, absorbant de l'air soit chauffé soit refroidi dans la zone proche des fenêtres ou de portes en verre donnant sur l'extérieur, ou de l'air froid tombant le long de surfaces en verre, afin de l'éjecter à l'atmosphère ou afin de l'alimenter à un système de récupération de chaleur à travers de canaux d'air.

5. Procédure selon la revendication 1 à 4, **caractérisée en ce que** l'air fortement réchauffé étant rendu capable de monter dans des locaux qui sont munis de thermostats d'air et d'ouvertures d'aspiration en étranglant la vélocité d'air dans la zone supérieure d'élimination d'air, permettant l'air d'être aspiré de manière ciblée aux ouvertures d'aspiration dans les plafonds ou celles situées proches dans les parois et des équipements encastrés, ainsi éliminant toute quantité de chaleur en excès non désirée.

6. Procédure selon la revendication 1 à 5, **caractérisée en ce que** de l'air frais réchauffé ou refroidi est alimenté à travers de panneaux perforés avec des ouvertures de dimensions différentes arrangées de manière déplaçable et amovible, étant conçues comme limiteurs d'air frais programmables, soit permettant le passage de plus ou moins d'air frais par un mouvement correspondant, soit par le contrôle des quantités d'air frais par un mouvement rotatif sur des tuyaux rotatifs inséré l'un dans l'autre pourvus de diamètres différents.

7. Procédure selon la revendication 1 à 6, **caractérisée en ce que**, pour la provision d'un très haut besoin de chauffage ou de refroidissement très haut, on peut installer des éléments de chauffage ou de refroidissement, des dispositifs à l'humidification de l'air, séchage à l'air ou ionisation de l'air.

8. Procédure selon la revendication 1 à 7, **caractérisée en ce que**, pour la provision des quantités d'air à prélever chaque fois, on a pourvu des ventilateurs à transport d'air programmable par la variation de vitesse par l'intermédiaire d'une commande pneumatique en transmettant les différences de la pression d'air requise dans le système de canaux d'air, par exemple, des réservoirs à vide ou d'autres mécanismes de contrôle appropriés qui transmettent le changement du volume par voie mécanique ou par exemple électroniquement sur le/les régulateur(s) de vitesse du ventilateur ou des ventilateurs afin d'assurer une alimentation constante en air.

9. Procédure selon la revendication 1 à 8, **caractérisée en ce que** l'air frais pour l'exploitation des thermostats d'air étant traité de manière optimisée.
